# EUROPÄISCHE PATENTSCHRIFT

(11) **EP 0 280 122 B1**
(45) Veröffentlichungstag und Bekanntmachung des Hinweises auf die Patenterteilung: **16.10.1991**
(21) Anmeldenummer: 88102019.2
(22) Anmeldetag: 11.02.1988
(51) Int. Cl.: F02B 77/08, F02M 35/10, F02F 11/00

(54) **Sauganlage für Brennkraftmaschinen**
Suction device for an internal-combustion engine
Dispositif d'aspiration pour un moteur à combustion interne

(30) Priorität: 24.02.1987 DE 3705765
(43) Veröffentlichungstag der Anmeldung: 31.08.1988
(73) Patentinhaber: Bayerische Motoren Werke Aktiengesellschaft, 80788 München (DE)
(72) Erfinder: Treffler, Roland, D-8059 Eitting (DE); Schäffer, Anton, D-8000 München 81 (DE)
(74) Vertreter: Bücken, Helmut

(56) Entgegenhaltungen:
- DE-A- 2 526 550
- DE-C- 408 212
- DE-C- 473 369

## Beschreibung

Die Erfindung geht gemäß dem Oberbegriff des Hauptanspruches von der DE-OS 25 26 550 aus.

Bei dieser bekannten Vorrichtung ist einer gesonderten Öffnung der Sauganlage ein zylindrischer Kragen zugeordnet, der einer Aufnahme eines topfförmigen Deckels dient. Der Deckel ist am Kragen reibschlüssig gehalten und zusätzlich formschlüssig gesichert. Um das Ansaugen ungesteuerter Nebenluft über die Berstschutz-Vorrichtung zu vermeiden, muß der Deckel relativ streng auf dem Kragen der Öffnung sitzen. Da ferner ein durch Ablagerungen aus Betriebsstoffen der Brennkraftmaschine verursachtes Anbacken des Deckels am Kragen der Öffnung nicht auszuschließen ist, können sich bei dieser bekannten Berstschutz-Vorrichtung bei unkontrollierter Verpuffung von Kraftstoff-Luftgemisch in der Sauganlage bis zum Abwerfen des Deckels vom Kragen erhebliche Drücke aufbauen. Diese können bei festsitzendem Deckel zu Beschädigungen der Sauganlage führen mit der Folge eines schlechten Betriebsverhaltens der Brennkraftmaschine, eines erhöhten Verbrauches und einer ungünstigen Abgaszusammensetzung. Wenn der Deckel abgesprengt wird, muß er anschließend manuell wieder aufgesetzt werden.

Der Erfindung liegt die Aufgabe zugrunde, eine Sauganlage mit einer Berstschutz-Vorrichtung derart weiterzubilden, daß eine Beschädigung durch Überdruck aus einer Verpuffung in der Sauganlage sicher vermieden ist.

Diese Aufgabe wird mit dem kennzeichnenden Teil des Hauptanspruches gelöst. Mit der Erfindung wird der Vorteil erreicht, daß das Verschlußteil der Berstschutz-Vorrichtung entsprechend der Werkstoffwahl und der gewählten Vorspannung bereits bei relativ niedrigen Überdrücken bzw. anfänglichen Überdruckverlaufswerten aktiviert wird und somit eine Beschädigung der Sauganlage unterbleibt. Weiter kann mit der Erfindung einer relativ leicht aktivierbaren Berstschutz-Vorrichtung eine Sauganlage in vorteilhafter Weise aus relativ leichten Werkstoffen relativ dünnwandig ausgebildet werden. Weiter beschreibt die Erfindung ein im Hinblick auf Wartungsfreiheit und einfachem Aufbau vorteilhaftes Bauprinzip einer Berstschutz-Vorrichtung. Wesentlich für dieses Bauprinzip ist ein lippenartiges Dichtelement, das wie ein Überdruckventil wirkt. Nach einem Ansprechen ist eine derartige Vorrichtung automatisch sofort wieder betriebsbereit.

In weiterer vorteilhafter Ausgestaltung der Erfindung dient das als Überdruckventil wirkende Dichtelement gemäß den Merkmalen des Anspruches 2 zusätzlich zur Abdichtung von Verbindungsstellen der Sauganlage mit der Brennkraftmaschine und/oder bei einer gebauten Sauganlage zwischen deren Teilen. Mit der gezielten Anwendung der Doppelfunktion des Dichtelementes - Abdichten bei Ansaug-Unterdruck und Freigeben eines Abströmquerschnittes bei Berst- bzw. Über-Druck - in den Verbindungsstellen erübrigt sich zum einen eine gesonderte Berstschutz-Vorrichtung, wobei zum anderen mit der ohne besonderen Aufwand erzielten Vielzahl an BerstschutzVorrichtungen ein erhöhter Schutz der Sauganlage erreicht wird. Dies insbesondere durch Ansprechen der einer Verpuffung am nächsten gelegenen Berstschutz-Vorrichtung, so daß eine Verteilung des Verpuffungs-Druckes in entferntere Bereiche der Sauganlage vermieden ist.

Die bauliche Ausgestaltung der Verbindungsstellen als Berstschutz-Vorrichtungen wird in vorteilhafter Weise durch beabstandet angeordnete Flansche der Sauganlage erzielt, wobei der gegenseitige Abstand nach einem Teilmerkmal des Anspruches 3 durch über eine Flanschfläche überstehende Spannbuchsen für die Schraubbolzen der Verbindung erreicht ist. Das den Spalt zwischen den Flanschen überbrückende Dichtelement ist in einer Nut in einem der Flansche dauerhaft gehalten und fixiert.

Vorzugsweise ist die Sauganlage nach Anspruch 4 dünnwandig in Kunststoff ausgebildet.

Die Erfindung ist anhand eines in der Zeichnung dargestellten Ausführungsbeispieles beschrieben. Es zeigen:
- Fig. 1: eine Sauganlage für eine Brennkraftmaschine,
- Fig. 2: eine Berstschutz-Vorrichtung in einer Flanschverbindung der Sauganlage nach Fig. 1, gemäß Ausschnitt "A".

Eine Sauganlage 1 für eine Mehrzylinder-Brennkraftmaschine 2 umfaßt Saugrohre 3, die mit einem gemeinsamen Sammler 4 in lösbarer Verbindung stehen. Am Sammler 4 ist ferner ein Drosselklappenstutzen 5 lösbar angeflanscht. Jedes Saugrohr 3 weist zur lösbaren Verbindung mit der Brennkraftmaschine 2 einen Flansch 6 auf. Die jeweilige lösbare Verbindung der Saugrohre 3 mit dem Sammler 4 umfaßt Flansche 7 und 8.

Wie aus Fig. 2 näher hervorgeht, sind die Flansche 7 und 8 bei wirksamer Verschraubung in einem gegenseitigen Abstand angeordnet. Sie bilden damit ein zu einem Leitungsquerschnitt 9 der Sauganlage bzw. eines Saugrohres 3 quergerichtete Öffnung 10. Quer zur spaltförmigen Öffnung 10 ist ein elastisches, lippenartiges Dichtelement 11 angeordnet, das mit einem Ring 12 in Verbindung steht. Der Ring 12 ist in einer vom Rand des Leitungsquerschnittes 9 beabstandet angeordneten Nut 13 gehalten und fixiert.

Der gegenseitige Abstand der Flansche 7 und 8 bei wirksamer Verschraubung wird durch eine Verlängerung 14 einer im Flansch 7 angeordneten und von einem Schraubbolzen 15 axial durchsetzten Spannbuchse 16 erzielt. Im Hinblick auf die Größe der spaltförmigen Öffnung 10 ist das lippenartige Dichtelement 11 so gestaltet und bemessen, daß es bei wirksamer Verschraubung der Flansche 7 und 8 mit der ebenflächigen Begrenzung 17 des Flansches 8 derart vorgespannt zusammenwirkt, daß das Dichtelement 11 aus einer gegen den Ansaugunterdruck abdichtenden Anlage durch einen bei einer Verpuffung von Kraftstoff-Luftgemisch in der Sauganlage 1 entstehenden Berst- bzw. Über-Druck in eine von der Begrenzung 17 zur Bildung eines Abströmquerschnittes 18 entfernte Position 19 ausweichen kann. Die Öffnung 10 und das Dichtelement 11 bilden somit eine Berstschutz-Vorrichtung 20.

Derartige Berstschutz-Vorrichtungen 20 können ferner im Anschluß der Sauganlage 1 an der Brennkraftmaschine 2 zwischen dieser und den Flanschen 6 der Saugrohre 3 sowie in der Flanschverbindung des Sammlers 4 mit dem Drosselklappenstutzen 5 angeordnet sein. Die zahlreichen und zusätzlich der Abdichtung der jeweiligen Flanschverbindung dienenden Berstschutz-Vorrichtungen 20 ermöglichen es, die Saugrohre 3 und den Sammler 4 der Sauganlage 1 dünnwandig in Kunststoff auszubilden und somit eine im Gewicht erheblich reduzierte Sauganlage 1 zu erzielen.

Um bei einer Verschraubung der Flansche 7,8 ohne zusätzliche Handhabung zu erreichen, daß das jeweilige Dichtelement 11 entsprechend der Doppelfunktion als Überdruckventil und als Flanschdichtung an der Begrenzung 17 des Flansches 8 bzw. der Öffnung 10 richtig zur Anlage kommt, ist das lippenartige Dichtelement 11 am Ring 12 in seiner Haupterstreckung relativ zur Montagerichtung der Flansche 7,8 radial auswärts gerichtet. Zur Erzielung der radial auswärts gerichteten, vorgespannten Anlage des Dichtelementes 11 an der Begrenzung 17 ist das Dichtelement 11 von asymmetrischem Querschnitt mit einer dem Leitungsquerschnitt 9 zugewandten längeren Flanke 21.

## Patentansprüche

1. Sauganlage für Brennkraftmaschinen mit einer Berstschutz-Vorrichtung,
die eine gesonderte Öffnung (10) der Sauganlage (1) mit einem druckgesteuerten Verschlußteil umfaßt,
dadurch gekennzeichnet,
- daß das Verschlußteil ein elastisches, lippenartiges Dichtelement (11) ist,
- das gegen eine Begrenzung (17) der Öffnung (10) für eine gegen den Ansaugunterdruck dichte Anlage mittels Verformung vorgespannt angeordnet ist, und
- das bei Auslösedruck mittels Verformung gegen die Vorspannung zwischen sich und der Begrenzung der Öffnung einen Abströmquerschnitt freigibt und begrenzt.

2. Sauganlage nach Anspruch 1,
- insbesondere aus mehreren, miteinander über Flansche verschraubten Teilen gebildete Sauganlage zum lösbaren Anschluß an der Brennkraftmaschine,
dadurch gekennzeichnet,
- daß das Dichtelement (11) einer Öffnung (10) zugeordnet ist, die von in gegenseitigem Abstand angeordneten Flanschen (7,8) gebildet ist, und
- daß einer der Flansche (7) eine vom Rand des jeweiligen Leitungsquerschnittes (9) beabstandet angeordnete, ringförmige Nut (13) aufweist,
- die der Halterung des gegen den anderen Flansch (8) mit Vorspannung anliegenden Dichtelementes (11) dient.

3. Sauganlage nach Anspruch 2, dadurch gekennzeichnet,
- daß der gegenseitige Abstand zweier Flansche (7,8) mittels von Schraubbolzen (15) der Flanschverbindung durchsetzten Distanzhaltern erzielt ist, wobei
- jeder Distanzhalter durch eine Verlängerung (14) einer im Flansch (7) angeordneten und vom Schraubbolzen axial durchsetzten Spannbuchse (16) gebildet sein kann.

4. Sauganlage nach den Ansprüchen 1 - 3, insbesondere für Mehrzylinder-Brennkraftmaschinen,
- mit an der Brennkraftmaschine (2) über Flansche (6) anschließbaren Saugrohren (3),
- die mit einem Sammler (4) über Flansche (7,8) in lösbarer Verbindung stehen, wobei
- am Sammler ein Drosselklappenstutzen (5) lösbar angeflanscht ist,
dadurch gekennzeichnet,
- daß Saugrohre (3) und Sammler (4) der Sauganlage (1) dünnwandig in Kunststoff ausgebildet sind, wobei
- lösbare Flanschverbindungen zwischen Kunststoffteilen und/oder Kunststoff- und Metallteilen mit für die Berstschutz-Vorrichtungen (20) dienenden Dichtelementen (11) ausgerüstet sind.

5. Sauganlage nach den Ansprüchen 1 - 4, dadurch gekennzeichnet, daß das lippenartige Dichtelement (11) in seiner Haupterstreckung relativ zur Achse der Flansche (7,8) radial auswärts gerichtet an einem Ring (12) angeordnet ist.

6. Sauganlage nach Anspruch 5, dadurch gekennzeichnet, daß das Dichtelement (11) einen asymmetrischen Querschnitt mit einer der Ansaugluftseite (Leitungsquerschnitt 9) zugewandten längeren Flanke (21) aufweist.

## Claims

1. A suction installation for internal-combustion engines with a device for protection from bursting,
which comprises a separate opening (10) of the suction installation (1) with a pressure-controlled closure part,
characterised in that
- the closure part is an elastic, lip-like sealing element (11),
- which is arranged in a pre-stressed manner against a limit (17) of the opening (10) to rest tightly against the intake underpressure by means of deformation, and
- which, on release pressure by means of deformation against the pre-stressing between itself and the limit of the opening, frees and delimits an outflow cross-section.

2. A suction installation according to Claim 1,
- especially a suction installation formed from a plurality of parts which are screwed to each other via flanges for detachable connection to the internal-combustion engine,
characterised in that
- the sealing element (11) has an opening (10) associated with it, which is formed of flanges (7,8) arranged at a mutual distance, and that
- one of the flanges (7) has an annular groove (13) arranged at a distance from the edge of the respective duct cross-section (9),
- which groove serves for the mounting of the sealing element (11) which rests against the other flange (8) with pre-stressing.

3. A suction installation according to Claim 2,
characterised in that
- the mutual distance of two flanges (7,8) is achieved by means of spacers which have screw bolts (15) of the flange connection passing therethrough, in which
- each spacer may be formed by an extension (14) of a clamping bush (16) which is arranged in the flange (7) and is penetrated axially by the screw bolt.

4. A suction installation according to Claims 1 - 3, especially for multi-cylinder internal-combustion engines,
- with suction pipes (3) which are able to be connected to the internal-combustion engine (2) via flanges (6),
- which suction pipes are in detachable connection with a collector (4) via flanges (7,8), in which
- a throttle valve connecting piece (5) is detachably flanged on the collector,
characterised in that
- the suction pipes (3) and collector (4) of the suction installation (1) are constructed with thin walls of plastics, in which
- detachable flange connections between the plastics parts and/or plastics- and metal parts are equipped with sealing elements (11) serving for the devices (20) for protection from bursting.

5. A suction installation according to Claims 1 - 4, characterised in that the lip-like sealing element (11) in its main extent is arranged relative to the axis of the flanges (7,8) so as to be aligned radially outwards on a ring (12).

6. A suction installation according to Claim 5, characterised in that the sealing element (11) has an asymmetrical cross-section with a longer side (21) facing the intake air side (duct cross-section 9).

## Revendications

1. Dispositif d'aspiration pour moteurs à combustion interne avec un dispositif anti-éclatement,
- qui comprend un orifice particulier (10) du dispositif d'aspiration (1) avec une pièce de fermeture commandée par la pression, caractérisé
- en ce que la pièce de fermeture est un élément d'étanchéité (11) à lèvre élastique,
- qui est appliqué contre une délimitation (17) d'orifice (10) en précontrainte au moyen de déformation, pour créer un dispositif étanche contre la dépression d'aspiration, et
- qui lors d'une pression d'explosion, libère et délimite une section d'écoulement par déformation opposée à la précontrainte entre lui et la délimitation de l'orifice.

2. Dispositif d'aspiration selon la revendication 1,
- notamment un dispositif d'aspiration constitué de plusieurs pièces vissées ensemble par des brides pour avoir une connexion démontable avec le moteur à combustion interne, caractérisé en ce que
- l'élément d'étanchéité (11) correspond à un orifice (10), qui est formée par des brides (7, 8) placées à un écartement déterminé, et en ce que
- l'une des brides (7) présente une gorge annulaire (13) disposée à une certaine distance du bord de la section respective (9) de tubulure,
- qui sert de support de l'élément d'étanchéité (11) reposant avec précontrainte contre l'autre bride (8).

3. Dispositif d'aspiration selon la revendication 2, caractérisé en ce que :
- on obtient l'écartement mutuel des deux brides (7, 8) au moyen de douilles d'écartement des brides traversées par des boulons filetés.
- chaque douille d'écartement pouvant être formée par un prolongement (14) d'une douille de contrainte (16) placée dans la bride (7) et traversée axialement par un boulon fileté.

4. Dispositif d'aspiration selon les revendications 1-3, notamment pour des moteurs a combustion interne à plusieurs cylindres :
- avec des tubulures d'aspiration (3) connectables par des brides (6) au moteur à combustion interne (2),
- qui sont en communication avec un collecteur (4) par des brides (7, 8) en fixation démontable,
- sur le collecteur, un boîtier de papillon (5) étant fixé par bride de manière démontable,
caractérisé en ce que :
- les tubulures d'aspiration (3) et le collecteur (4) du dispositif d'aspiration (1) sont en matière plastique à paroi mince,
- des fixations par bride démontables entre les pièces en matière plastique et/ou les pièces en matière plastique et les pièces métalliques équipées d'éléments (11) d'étanchéité servant de dispositifs anti-éclatement (20).

5. Dispositif d'aspiration selon les revendications 1-4, caractérisé en ce qu'on dispose l'élément d'étanchéité à lèvre (11) sur une bague (12) dirigée radialement vers l'extérieur dans son extension principale, relativement à l'axe de la bride (7, 8).

6. Dispositif d'aspiration selon la revendication 5, caractérisé en ce que l'élément d'étanchéité (11) présente une section asymétrique avec un flanc (21) plus long dirigé vers l'une des faces d'aspiration d'air (section de tubulure (9).
